# EUROPÄISCHE PATENTSCHRIFT

(11) **EP 0 722 019 B1**
(45) Veröffentlichungstag und Bekanntmachung des Hinweises auf die Patenterteilung: **24.05.2000**
(21) Anmeldenummer: 96100374.6
(22) Anmeldetag: 12.01.1996
(51) Int. Cl.: E03C 1/05

(54) **Automatische Duschensteuerung**
Automatic shower control
Commande de douche automatique

(30) Priorität: 14.01.1995 DE 19501014
(43) Veröffentlichungstag der Anmeldung: 17.07.1996
(73) Patentinhaber: FRIEDRICH GROHE AKTIENGESELLSCHAFT, D-58675 Hemer (DE)
(72) Erfinder: Hirsch, Heinz, D-59494 Soest (DE); Eichholz, Heinz-Dieter, Dr., D-58642 Iserlohn (DE); Ludewig, Hans-Jürgen, D-31737 Rinteln (DE); Kolbert, Günter, D-58640 Iserlohn (DE)

(56) Entgegenhaltungen:
- WO-A-89/09312
- DE-A- 3 642 698
- DE-A- 4 106 539
- US-A- 4 921 211

## Beschreibung

Die Erfindung betrifft eine Duschensteuerung für den Wasserdurchfluß mit einer Detektionseinrichtung, mit der die Anwesenheit eines Benutzers erfaßt wird, die mittels einer Schalteinrichtung die Steuerung aktiviert und deaktiviert, und ein Verfahren zur Steuerung des wasserdurchflusses einer Dusche gemäß dem Oberbegriff des Anspruchs 8.

Eine derartige automatische Duschensteuerung und ein derartiges Verfahren sind aus der deutschen Offenlegungsschrift DE 36 42 698 Al bekannt. Hierbei wird der Benutzer während des Duschens von einem Näherungsschalter bzw. einer Sensoreinrichtung erfaßt, mit der der Wasserdurchfluß gesteuert wird. Diese bekannte Vorrichtung weist eine mechanisch von Hand zu betätigende Einschalttaste auf, mit der ein sicherer Start der automatischen Duschensteuerung ermöglicht wird. Die Beendigung des Wasserdurchflusses bzw. der Deaktivierung der automatischen Duschensteuerung erfolgt, wenn der Benutzer den Erfassungsbereich der Sensoreinrichtung verläßt. Ein berührungsloses Einschalten der Steuerung ist dagegen nicht vorgesehen.

Außerdem ist aus der deutschen Offenlegungsschrift DE 41 06 539 A1 eine berührungslos betriebene Duschensteuerung bekannt, bei der zum An- und Abstellen des Wasserdurchflusses eine zweite Sensoreinrichtung für einen zweiten Erfassungsbereich vorgesehen ist, wobei die beiden Duschensteuerungen über besondere Schaltkreiseinrichtungen miteinander verbunden sind. Diese doppelte Ausbildung der Einrichtung ist relativ aufwendig.
Der Erfindung liegt die Aufgabe zugrunde, die im Oberbegriff des Anspruchs 1 angegebene Einrichtung mit einfachen Mitteln so auszubilden, daß eine besondere berührungslose Ein- und Ausschaltung ermöglicht wird.Hierbei gehört es mit zur Aufgabe, ein einfaches Verfahren zur Steuerung des Wasserdurchflusses zum Brausekopf vorzuschlagen.

Diese Aufgabe wird durch eine Einrichtung mit den Merkmalen des Anspruchs 1 und durch ein Verfahren mit den Merkmalen des Anspruchs 8 gelöst.
Weitere Ausgestaltungen der Erfindung sind in den Ansprüchen 2 bis 7 und 9 bis 10 angegeben.

Mit diesen erfindungsgemäßen Maßnahmen wird erreicht, daß der normale Erfassungsbereich der automatischen Duschensteuerung wahlweise berührungslos an- und abgeschaltet werden kann. Ein zusätzlicher An- und Abschalter ist somit nicht mehr erforderlich.
Um die normale Betriebsart der Anwesenheitserfassung eines Benutzers im Ansprechbereich zu erhalten, muß sich ein Benutzer der automatischen Duschensteuerung zu Beginn des Duschvorgangs sehr dicht, beispielsweise mit einer Hand, an den Näherungsschalter heranbewegen, beispielsweise auf weniger als 100 mm, ohne diesen jedoch berühren zu müssen. Durch diesen sehr kurzen Schaltabstand zum Näherungssensor wird ein Erfassungssignal mit hoher Amplitude in der Detektionseinrichtung erzeugt, welches als eindeutiges Schaltsignal zum Umschalten in die Normalerfassungsbetriebsart genutzt werden kann. Diese Funktion kann als "Start-Funktion" bezeichnet werden. Bei Aktivierung dieser Funktion startet auch der Wasserdurchfluß mindestens für eine Zeitspanne T_{N} ohne Objekterfassung im Normalerfassungsbereich oder für die Zeit der Objekterfassung im Normalerfassungsbereich plus der Zeitspanne T_{N}.
Befindet sich die Duschensteuerung bereits in der Normalerfassungsbetriebsart, so führt das Schaltsignal, das durch das sehr dichte Heranbewegen des Benutzers an den Näherungssensor erzeugt wird, zur Beendigung dieser Betriebsart. Es wird somit eine "Stop-Funktion" ausgelöst. Hiermit wird sofort der Wasserdurchfluß gestoppt, unabhängig von der Objekterfassung im Normalerfassungsbereich, und die normale Erfassungsbetriebsart wird beendet bzw. in die Naherfassungsbetriebsart umgeschaltet. Ein neuer Start der Duschensteuerung ist nur dadurch möglich, daß der Benutzer sich wiederum sehr dicht an den Näherungssensor heranbewegt (Start-Funktion).
Nach einer bestimmten Zeitdauer T_{R}, in der in der Normalerfassungsbetriebsart kein Objekt detektiert wird, beendet die Duschensteuerung automatisch die normale Erfassungsbetriebsart. Diese Funktion kann als "Auto-Reset" bezeichnet werden. Während der Zeit T_{R} ohne Objekterfassung erfolgt kein Wasserdurchfluß. Ein Start des Wasserdurchflusses ist aber jederzeit durch eine Objekterfassung möglich. Nach Ablauf der Zeitspanne T_{R} ist ein Start über die "Start-Funktion" möglich.

Ein Ausführungsbeispiel der Erfindung ist in der Zeichnung dargestellt und wird im folgenden näher erläutert.
Es zeigt:
- Figur 1: eine schematisch dargestellte Dusche mit Steuerung;
- Figur 2: ein Ablaufdiagramm, in dem die Funktionsweise der in Figur 1 gezeigten Duschensteuerung angegeben ist.

Die Installationsgegebenheiten für Duscharmaturen sind meist Duschkabinen, Reihenduschen mit seitlicher Abtrennung und offene, ohne Abtrennung installierte Reihenduschen. Die in der Zeichnung angegebene Duschensteuerung weist einen, an einer Installationswand 2 befestigten Brausekopf 1 auf. In der Installationswand 2 ist ein Unterputz Einbaukasten 3 vorgesehen, in dem eine Näherungssensorik bzw. Detektionseinrichtung 4 zusammen mit einer Steuer- und Auswerteelektronik 8 sowie einem Magnetventil 9 angeordnet sind. Das Magnetventil 9 ist über Rohrleitungen (in der Zeichnung nicht dargestellt) einerseits mit einer Mischwasserbereitungseinrichtung und andererseits mit dem Brausekopf 1 verbunden. Das Magnetventil 9 wird dabei von der Steuer- und Auswerteelektronik 8 betrieben. Die Detektionseinrichtung 4 ist als aktiv infrarotlichtgesteuertes System ausgebildet, womit ein Detektionskegel 5 erzeugbar ist. Im Bereich des Detektionskegels 5 wird hierbei Infrarotlicht von einem Sender abgestrahlt. Gelangt ein Objekt in den Detektionskegel 5, sowird reflektiertes Infrarotlicht von einer Sensorik erfaßt und von einer bestimmten Intensität an ein Schaltsignal in der Detektionseinrichtung erzeugt. Die Detektionseinrichtung 4 ist dabei so ausgelegt, daß ein Naherfassungsbereich 6 und ein Normalerfassungsbereich 7 im Detektionskegel 5 vorgesehen ist. Als Naherfassungsbereich ist im Detektionskegel 5 ein Abstand zur Detektionseinrichtung 4 bis etwa 100 mm vorgesehen. Der Normalerfassungsbereich 7 erstreckt sich im Detektionskegel 5 mit einem Abstand zur Detektionseinrichtung 4 von etwa 100 bis 800 mm. Der primäre Start der Duschensteuerung durch den Benutzer geschieht in der Kenntnis, daß das zunächst abgegebene Wasser in der überwiegenden Anzahl der Fälle falsch temperiert ist und der Benutzer sich für diesen Fall nicht im Duschbereich aufhalten möchte. Als weitere Benutzergewohnheit oder sinnvolles Anforderungsprofil ist die Unterbrechung der Wasserabgabe z. B. zu Einseifvorgängen oder auch zu Reinigungszwecken der Duscharmatur oder Duschkabine aufzuführen.

Der Komfort der berührungslosen Aktivierung der Wasserabgabe der Duscharmatur wird durch einen Näherungssensor, der über die Steuer- und Auswerteelektronik 8 ein Magnetventil 9 betreibt, erreicht, wenn sich ein Benutzer im Normalerfassungsbereich 7 des Näherungssensors während der Normalbetriebsart aufhält. Eine Unterbrechung der Wasserabgabe wäre ohne einen zusätzlichen An-/Ausschalter oder den erfindungsgemäßen Gegenstand bei Präsenz des Benutzers im Normalerfassungsbereich 7 nicht möglich und würde bei geschlossenen Duschkabinen das Einseifen des Körpers nur unter Wasserabgabe gestatten. Ebenso müßte bei offenen Reihenduschen zu Einseifzwecken vom Benutzer der normale Erfassungsbereich verlassen werden. Mit der Integration des erfindungsgemäßen Gegenstandes der intensitätsselektiven Bewertung des Detektionssignals lassen sich diese Probleme beseitigen.

Dazu ist folgende Ablaufsemantik bei Benutzung der automatischen Duschensteuerung vorgesehen:

Nähert sich ein Benutzer zur Aktivierung des Duschvorgangs der automatischen Duschensteuerung, so führt eine Anwesenheit des Benutzers im Normalerfassungsbereich 7 nicht zu einer Wasserabgabe. Die erstmalige Wasserabgabe wird nur dann erreicht, wenn sich der Benutzer selbst, z. B. mit der Hand mit einem Gegenstand, sehr nahe dem Näherungssensor (Detektionseinrichtung 4) nähert (Naherfassungsbereich 7), er braucht ihn jedoch nicht zu berühren. Durch dieses so erzeugte Schaltsignal wird sofort die Wasserabgabe für eine Zeit T_{N} gestartet (mit oder ohne Anwesenheit eines Objektes im Normalerfassungsbereich 7) und der Erfassungsbereich der Steuer- und Auswerteelektronik 8 auf die Normalerfassungsbetriebsart geschaltet (typischerweise 600 bis 800 mm).

Diese so ausgelöste Wasserabgabe soll bewirken, daß z. B. das Stichleitungsvolumen der Warmwasser- respektive Mischwasservorlaufleitung auf die richtige Betriebstemperatur gebracht wird, um danach den Duschvorgang mit richtig temperierter Wasserabgabe beginnen zu können. Andererseits bei bereits optimaler Wassertemperatur kann der Benutzer auch sofort in den Normalerfassungsbereich 7 treten (unter die Dusche) und mit dem Duschen beginnen.
Um den Benutzer zu dieser erstmaligen Betätigung zu veranlassen, ist um die Detektionseinrichtung 4 zentrisch angeordnet eine z. B. piktorale Darstellung (in der Zeichnung nicht aufgeführt) mit hohem Anforderungscharakter gegeben. Nach dieser primären Initialisierung erfolgt ständig eine Abgabe von Wasser bei einer Objektanwesenheit im Normalerfassungsbereich 7 bis zu einer maximalen Laufzeit Tₘₐₓ oder eine Unterbrechung der Wasserabgabe beim Verlassen des Erfassungsbereichs.

Die Wasserabgabe kann jedoch in der Normalerfassungsbetriebsart, d. h. bei Objektanwesenheit im Normalerfassungsbereich 7 gestoppt werden, wenn erneut ein Objekt sehr dicht an die Detektionseinrichtung 4 herangeführt bzw. in den Naherfassungsbereich 6 gebracht wird. Dadurch wird neben dem Stoppen des Wasserflusses auch der Ansprechbereich auf den Naherfassungsbereich 6 zurückgesetzt, so daß sich der Benutzer z. B. ohne Wasserfluß im Normalerfassungsbereich 7 bewegen kann. Erneutes sehr nahes Heranführen eines Objektes an den Näherungssensor startet die Wasserabgabe wieder und setzt den großen normalen Ansprechbereich (Normalerfassungsbereich 7) der Normalerfassungsbetriebsart wieder in Funktion. Diese Vorgänge können beliebig oft wiederholt werden.

Verläßt ein Benutzer den Ansprechbereich des Näherungssensors in der Normalerfassungsbetriebsart, so wird die Wasserabgabe nach einer Nachlaufzeit T_{N} unterbrochen, da auch im erweiterten Ansprechbereich der Näherungssensorik kein Objekt mehr erfaßt wird. Tritt während einer Zeitspanne T_{R} kein Benutzer in den Erfassungsbereich des Näherungssensors, so beendet die Duschensteuerung automatisch diese Normalbetriebsart und kann erst durch das erneute sehr nahe Heranführen eines Objektes an den Näherungssensor bzw. in den Naherfassungsbereich 6 gestartet werden.

Das in Figur 2 angegebene Ablaufdiagramm zeigt die Funktion der Duschensteuerung.
Wird ein Objekt im Naherfassungsbereich 7 detektiert, so wird ein Signal an das Entscheidungsfeld 10 geleitet und festgestellt, ob die Detektionseinrichtung 4 sich im Naherfassungsmodus befindet. Befindet sie sich nicht im Naherfassungsbereich, so wird ein Signal an das Funktionsfeld 23 abgegeben, mit dem der Wasserzulauf zur Dusche gesperrt wird,und gleichzeitig das Funktionsfeld 22 aktiviert, mit dem die Detektionseinrichtung 4 auf den Nahbereichsmodus gesetzt wird. Wird dagegen festgestellt, daß die Detektionseinrichtung 4 sich im Nahbereichsmodus befindet, so wird ein Signal an das Entscheidungsfeld 11 geleitet, in dem festgestellt wird, ob es sich bei der Detektion im Naherfassungsbereich 6 um ein neues Ereignis handelt oder ob ein Objekt sich während einer längeren Verweildauer im Naherfassungsbereich 6 befindet. Wird festgestellt, daß es sich um kein neues Ereignis handelt, so wird das Signal lediglich zurückgeführt. Handelt es sich dagegen um ein neues Ereignis, so wird ein Signal an das Funktionsfeld 12 gegeben, in dem die Detektionseinrichtung 4 auf den Normalerfassungsbereichsmodus geschaltet wird und gleichzeitig ein Signal an das Funktionsfeld 13 weitergeleitet, mit dem das Magnetventil 9 geöffnet und der Wasserzufluß zur Dusche freigegeben wird. Danach wird das Signal einem Entscheidungsfeld 14 zugeführt, in dem festgestellt wird, ob sich ein Objekt im Normalerfassungsbereich 7 befindet. Wird dies bejaht, so wird das Signal lediglich zurückgeführt. Wird dagegen dieses verneint, so wird ein Signal an das Funktionsfeld 15 gegeben und ein Timer T_{N} gestartet, mit dem die Duschwassernachlaufzeit aus der Brause bestimmt wird. Das Signal wird danach weiter an ein Entscheidungsfeld 16 abgegeben, in dem festgestellt wird, ob sich ein Objekt im Normalerfassungsbereich 7 befindet. Wird dieses bejaht, so wird lediglich ein Signal an das Entscheidungsfeld 14 zurückgeführt. Wird dagegen dieses verneint, so wird ein Signal an das Entscheidungsfeld 17 abgegeben, in dem festgestellt wird, ob die Zeit T_{N} abgelaufen ist, oder nicht. Wird dies verneint, so wird lediglich ein Signal an das Entscheidungsfeld 16 zurückgeführt. Wird dies dagegen bejaht, so wird ein Signal an das Funktionsfeld 18 abgegeben, mit dem ein Timer T_{R} für eine Restlaufzeit der Steuereinrichtung gestartet wird und gleichzeitig das Funktionsfeld 19 aktiviert, mit dem das Magnetventil 19 den Wasserzulauf zum Brausekopf 1 absperrt. Das Signal wird dann einem Entscheidungsfeld 20 zugeführt, mit dem festgestellt wird, ob sich ein Objekt im Normalerfassungsbereich 7 befindet. Wird dieses bejaht, so wird ein Signal zurückgeführt zum Funktionsfeld 13, mit dem das Magnetventil 9 wieder geöffnet und der Wasserzufluß zum Brausekopf 1 wieder freigegeben wird. Wird dagegen kein Objekt im Normalerfassungsbereich 7 festgestellt, so wird ein Signal an das Entscheidungsfeld 21 abgegeben, mit dem festgestellt wird, ob der Timer für die Restlaufzeit T_{R} abgelaufen ist. Wird dieses verneint, wird ein Signal zurückgeführt an das Entscheidungsfeld 20. Wird dieses dagegen bejaht, so wird ein Signal an das Funktionsfeld 22 abgegeben, mit dem die Steuer- und Auswerteelektronik 8 auf den Nahbereichsmodus zurückgesetzt wird.
Die vorstehend beschriebene Duschensteuerung kann zusätzlich noch mit einer Einrichtung versehen werden, mit der die maximale Zeitdauer Tₘₐₓ, in der Wasser zum Brausekopf für den Duschvorgang im Normalerfassungsmodus abgegeben wird, begrenzt werden kann. Diese Einrichtung ist in gestrichelten Linien in das Ablaufdiagramm eingesetzt und hat folgende Funktionsweise. Wird mit dem Entscheidungsfeld 14 festgestellt, daß sich ein Objekt im Normalerfassungsbereich 7 befindet, so wird ein Signal an ein Funktionsfeld 24 geleitet, mit dem ein Timer Tₘₐₓ gestartet wird und das Signal an ein Entscheidungsfeld 25 weitergeleitet, mit dem festgestellt wird, ob der Timer Tₘₐₓ bereits abgelaufen ist. Wird dieses bejaht, so wird ein Signal an das Funktionsfeld 23 geleitet und der Wasserzufluß zum Brausekopf 1 abgesperrt und gleichzeitig die Steuer- und Auswerteelektronik 8 im Funktionsfeld 22 auf den Nahbereichsmodus zurückgesetzt. Wird dagegen im Entscheidungsfeld 25 der Zeitablauf verneint, so wird ein Signal an das Entscheidungsfeld 26 weitergeleitet, mit dem festgestellt wird, ob sich ein Objekt im Normalerfassungsbereich befindet. Wird dieses bejaht, so wird ein Signal an das Entscheidungsfeld 25 zu- Wird dagegen dieses verneint, so wird ein Signal an das Funktionsfeld 15 gegeben und die nachfolgende Ablaufroutine, wie sie vorstehend beschrieben ist, nochmals durchgeführt. Als maximale Duschzeit Tₘₐₓ empfiehlt es sich; einen Zeitraum von 1 bis 10 Minuten, vorzugsweise 5 Minuten, vorzusehen.

## Patentansprüche

1. Duschensteuerung für den Wasserdurchfluß mit einer Detektionseinrichtung (4), mit der die Anwesenheit eines Benutzers erfaßt wird, die mittels einer Schalteinrichtung die Steuerung aktiviert und deaktiviert, dadurch gekennzeichnet, daß eine Steuer- und Auswerteelektronik (8) vorgesehen ist, in der eine intensitätsselektive Bewertung des von der Detektionseinrichtung (4) erzeugten Detektionssignals, dessen Intensität von der Entfernung des erfaßten Objekts bestimmt wird, erfolgt, wobei zumindest von einem bestimmten Intensitätswert an, die Schalteinrichtung automatisch mittels einer weiteren Aktivierung oder Deaktivierung der Duschensteuerung den Wasserdurchfluß auslöst.

2. Duschensteuerung nach Anspruch 1, dadurch gekennzeichnet, daß der bestimmte Intensitätswert durch Einbringung eines Gegenstands, z. B. eine Hand des Benutzers, in den Detektionskegel (5) in einem Naherfassungsbereich (6), beispielsweise bis zu 100 mm Abstand zur Detektionseinrichtung (4), erzeugbar ist.

3. Duschensteuerung nach Anspruch 1 oder 2, dadurch gekennzeichnet, daß die Steuer- und Auswerteelektronik (8) so ausgelegt ist, daß nach einer Aktivierung sofort der Wasserdurchfluß für eine bestimmte Zeitspanne T_{N} freigegeben und die Normalerfassungsbetriebsart eingenommen wird, wonach der Wasserdurchfluß von der Erfassung des Benutzers im Normalerfassungsbereich (7) des Detektionskegels (5) bestimmt wird, wobei nach einer bestimmten Nachlaufzeit T_{R}, in der ein Objekt nicht detektiert wird, die Duschensteueurng automatisch (Auto-Reset) deaktiviert und die Naherfassungsbetriebsart eingenommen wird.

4. Duschensteuerung nach einem der Ansprüche 1 bis 3, dadurch gekennzeichnet, daß in der Normalerfassungsbetriebsart durch ein Einbringen eines Objekts, z. B. eine Hand des Benutzers, in den Naherfassungsbereich (6) des Detektionskegels (5), die Steuer- und Auswerteelektronik (8) den Wasserdurchfluß sperrt und danach die Naherfassungsbetriebsart eingenommen wird.

5. Duschensteuerung nach einem der Ansprüche 1 bis 4, dadurch gekennzeichnet, daß die Steuer- und Auswerteelektronik (8) mit der Detektionseinrichtung (4) so ausgelegt sind, daß im Detektionskegel (5) ein Naherfassungsbereich (6) von 0 bis 100 mm und ein Normalerfassungsbereich (7) von 100 bis 800 mm vorgesehen ist.

6. Duschensteuerung nach wenigstens einem der Ansprüche 1 bis 5, dadurch gekennzeichnet, daß in der Steuer- und Auswerteelektronik (8) eine Einrichtung vorgesehen ist, mit der die maximale Zeitdauer Tₘₐₓ des Wasserdurchlaufs zum Brausekopf (1) in dem Normalerfassungsbereich (7) bestimmbar ist.

7. Duschensteuerung nach Anspruch 6, dadurch gekennzeichnet, daß die Zeitdauer Tₘₐₓ etwa 1 bis 10 Minuten, vorzugsweise 5 Minuten, beträgt.

8. Verfahren zur Steuerung des Wasserdurchflusses einer Dusche mit einer an einer Installationswand (2) angeordneten Detektionseinrichtung (4), mit der die Anwesenheit eines Benutzers erfaßt wird, und einer Schalteinrichtung zur Aktivierung und Deaktivierung der Steuerung, gekennzeichnet durch die Verfahrensschritte:
a) Erstellung eines Detektionskegels (5) im Duschbereich;
b) Unterscheidung zwischen einem Detektorsignal, welches von einem Objekt im Naherfassungsbereich (.6) oder von einem Objekt im Normalerfassungsbereich (7) reflektiert wird, durch die Intensität des reflektierten Signals;
c) Öffnung des Wasserdurchflusses zum Brausekopf (1) und Umschaltung der Steuer- und Auswerteelektronik (8) auf den Normalerfassungsbereich (7) für einen bestimmten Zeitraum, wenn ein Objekt in den Naherfassungsbereich (6) gebracht wird;
d) Beendigung des Wasserdurchflusses, wenn ein Objekt in den Naherfassungsbereich (6) gebracht wird.

9. Verfahren nach Anspruch 8, dadurch gekennzeichnet, daß nach dem Absperren des Wasserdurchflusses die Steuer- und Auswerteelektronik (8) nur im Naherfassungsbereich (6) wirksam ist.

10. Verfahren nach Anspruch 8 oder 9, dadurch gekennzeichnet, daß der Wasserdurchfluß nach einer bestimmten Zeitdauer Tₘₐₓ beendet wird, auch wenn im Normalerfassungsbereich (7) sich ein Objekt befindet.

## Claims

1. Shower control system for the flow of water comprising a detection device (4), with which the presence of a user is detected, which activates and deactivates the control system by means of a switching device, characterised in that controlling and evaluating electronics (8) are provided, in which there is effected an intensity-selective evaluation of the detection signal produced by the detection device (4), the intensity of which signal is determined by the distance away of the object detected, wherein at least from a specific intensity value the switching device automatically triggers the flow of water by means of a further activation or deactivation of the shower control system.

2. Shower control system according to claim 1, characterised in that the specific intensity value can be produced by introducing an object, for example the user's hand, into the detection cone (5) in a close-up detection range (6), for example up to 100 mm away from the detection device (4).

3. Shower control system according to claim 1 or claim 2, characterised in that the controlling and evaluating electronics (8) are so designed that after an activation the flow of water is immediately released for a specific period of time T_{N} and the normal detection operating mode is adopted, according to which the flow of water is determined by detection of the user in the normal detection range (7) of the detection cone (5), with the shower control system being automatically deactivated (auto-reset) and the close-up detection operating mode being adopted after a specific follow-on time T_{R} during which an object is not detected.

4. Shower control system according to any one of claims 1 to 3, characterised in that in the normal detection operating mode as a result of the introduction of an object, for example the user's hand, into the close-up detection range (6) of the detection cone (5) the controlling and evaluating electronics (8) block the flow of water and thereafter the close-up detection operating mode is adopted.

5. Shower control system according to any one of claims 1 to 4, characterised in that the controlling and evaluating electronics (8) are so designed together with the detection device (4) that there are provided within the detection cone (5) a close-up detection range (6) of from 0 to 100 mm and a normal detection range (7) of from 100 to 800 mm.

6. Shower control system according to at least one of claims 1 to 5, characterised in that there is provided in the controlling and evaluating electronics (8) a device with which the maximum duration Tₘₐₓ of the flow of water to the shower head (1) can be defined in the normal detection range (7).

7. Shower control system according to claim 6, characterised in that the duration Tₘₐₓ is approximately from 1 to 10 minutes, especially 5 minutes.

8. Method of controlling the flow of water of a shower, using a detection device (4) arranged on an installation wall (2), with which the presence of a user is detected, and a switching device for activating and deactivating the control system, characterised by the following method steps:
a) generation of a detection cone (5) in the shower region;
b) differentiation between a detector signal reflected by an object in the close-up detection range (6) and a detector signal reflected by an object in the normal detection range (7), through the intensity of the reflected signal;
c) opening of the flow of water to the shower head (1) and switching of the controlling and evaluating electronics (8) to the normal detection range (7) for a specific period of time when an object is introduced into the close-up detection range (6);
d) termination of the flow of water when an object is introduced into the close-up detection range (6).

9. Method according to claim 8, characterised in that after the flow of water has been blocked off the controlling and evaluating electronics (8) are effective only in the close-up detection range (6).

10. Method according to claim 8 or claim 9, characterised in that the flow of water is terminated after a specific period of time Tₘₐₓ even when there is an object in the normal detection range (7).

## Revendications

1. Dispositif de commande de douche pour l'écoulement de l'eau avec un système de détection (4), au moyen duquel on détecte la présence d'un utilisateur qui active ou désactive au moyen d'un système de branchement la commande ,
caractérisé en ce qu'
il est prévu un circuit électronique de commande et d'exploitation (8), dans lequel a lieu une évaluation sélective de l'intensité du signal de détection produit par le système de détection (4), dont l'intensité est déterminée par la distance de l'objet capté, le système de branchement déclenchant automatiquement l'écoulement de l'eau au moyen d'une autre activation ou désactivation de la commande de la douche, au moins à partir d'une valeur déterminée de l'intensité.

2. Dispositif de commande de douche selon la revendication 1,
caractérisé en ce que
la valeur déterminée de l'intensité peut être produite par la mise d'un objet, par exemple une main de l'utilisateur, dans le cône de détection (5) dans une zone de captage de proximité (6), par exemple allant jusqu'à une distance de 100 mm par rapport au système de détection (4).

3. Dispositif de commande de douche selon la revendication 1 ou 2,
caractérisé en ce que
le circuit électronique de commande et d'exploitation (8) est conçu de telle sorte qu'après une activation l'écoulement de l'eau soit aussitôt libéré pour un laps de temps déterminé T_{N} et que l'on prenne le type de fonctionnement normal de captage, selon lequel l'écoulement de l'eau est déterminé par le captage de l'utilisateur dans la zone normale de captage (7) du cône de détection (5), la commande de douche étant automatiquement désactivée (remise à zéro automatique) et le type de fonctionnement du captage de proximité étant adopté, après l'écoulement d'un temps déterminé T_{R}, pendant lequel il n'est pas détecté d'objet.

4. Dispositif de commande de douche selon l'une des revendications 1 à 3,
caractérisé en ce que
le circuit électronique de commande et d'exploitation (8) ferme l'écoulement de l'eau et on prend ensuite le type de fonctionnement de captage en mettant, pendant le type normal de fonctionnement du captage de proximité, un objet, par exemple une main de l'utilisateur, dans la zone de captage de proximité (6) du cône de détection (5.

5. Dispositif de commande de douche selon l'une des revendications 1 à 4,
caractérisé en ce que
le circuit électronique de commande et d'exploitation (8) avec le système de détection (4) est conçu de telle sorte qu'il soit prévu dans le cône de détection (5) une zone de captage de proximité (6) allant de 0 à 100 mm et une zone normale de captage (7) allant de 100 à 800 mm.

6. Dispositif de commande de douche selon au moins l'une des revendications 1 à 5,
caractérisé en ce qu'il est prévu dans le circuit électronique de commande et d'exploitation 8 un système avec lequel on peut déterminer la durée maximale Tₘₐₓ de l'écoulement de l'eau vers la pomme de douche (1) dans la zone normale de captage (7).

7. Dispositif de commande de douche selon la revendication 6,
caractérisé en ce que
la durée Tₘₐₓ atteint 1 à 10 minutes , et de préférence 5 minutes.

8. Procédé de commande de l'écoulement de l'eau d'une douche comprenant un dispositif de détection (4) disposé sur une paroi de l'installation, avec lequel on détecte la présence d'un utilisateur, et un système de branchement servant à activer et désactiver la commande,
caractérisé par les séquences suivantes :
a) Réalisation d'un cône de détection (5) dans la zone de la douche ;
b) Différenciation entre un signal de détecteur qui est réfléchi par un objet se trouvant dans la zone de captage de proximité (6) ou par un objet se trouvant dans la zone normale de détection (7), par l'intensité du signal réfléchi ;
c) Ouverture de l'écoulement de l'eau vers la pomme de douche (1) et commutation du circuit électronique de commande et d'exploitation (8) sur la zone normale de captage (7) pour une durée déterminée, quand un objet est mis dans la zone de captage de proximité (6) ;
d) Fin de l'écoulement de l'eau, quand un objet est mis dans la zone de captage de proximité (6)

9. Procédé selon la revendication 8,
caractérisé en ce qu'
après la fermeture de l'écoulement de l'eau le circuit électronique de commande et d'exploitation (8) n'est opérationnel que dans la zone de captage de proximité (6).

10. Procédé selon la revendication (8),
caractérisé en ce que
l'écoulement de l'eau se termine après une durée déterminée Tₘₐₓ, même quand un objet se trouve dans la zone normale de captage (7).
